# EUROPÄISCHE PATENTSCHRIFT

(11) **EP 3 300 880 B1**
(45) Veröffentlichungstag und Bekanntmachung des Hinweises auf die Patenterteilung: **29.01.2020**
(21) Anmeldenummer: 17193483.9
(22) Anmeldetag: 27.09.2017
(51) Int. Cl.: B30B 11/22, B30B 15/02

(54) **KOLLERPRESSE**
ROLLER PRESS
BROYEUR À ROULEAUX VERTICAUX

(30) Priorität: 28.09.2016 AT 508732016
(43) Veröffentlichungstag der Anmeldung: 04.04.2018
(73) Patentinhaber: Felbermayr, Natalia, 4553 Schlierbach (AT)
(72) Erfinder: Felbermayr, Natalia, 4553 Schlierbach (AT)
(74) Vertreter: Burgstaller, Peter

(56) Entgegenhaltungen:
- CN-U- 202 958 195
- DE-A1- 2 714 614
- US-A- 2 065 141
- US-A- 2 075 450
- US-A- 2 124 744
- US-A- 2 652 007
- US-A- 2 764 952

## Beschreibung

Die Erfindung betrifft eine Kollerpresse mit Flachmatrize zur Herstellung von Pellets.

Eine Kollerpresse ist eine Vorrichtung zur Herstellung von Pellets, bei welcher das zu pelletierende Material mit Hilfe der Koller durch die Presskanäle der horizontal liegenden Matrize gepresst wird.

Nach dem Stand der Technik ist es bekannt, bei Kollerpressen einen untenliegenden Antrieb vorzusehen, welcher die sogenannte Königswelle antreibt. Die Königswelle erstreckt sich senkrecht von unten durch die Matrize und treibt den oberhalb der Matrize liegenden Kollerkopf an. Der Kollerkopf rotiert also mit der Königswelle, sodass die zwei oder mehr Koller des Kollerkopfes an der oberen Seite der Matrize bzw. an der Materialschicht, welche sich an der oberen Seite der Matrize bildet, abrollen. Unterhalb der Matrize ist ein Abschneider angebracht, welcher ebenfalls mit der Königswelle gekoppelt ist und somit gemeinsam mit dieser und dem Kollerkopf rotiert. Der Abschneider dient dazu, die Pellets bei Erreichen einer gewissen Länge abzubrechen.

Die EP 0101614 A2 zeigt beispielsweise eine Kollerpresse mit diesem bekannten Aufbau. Die DE3324856A1 zeigt die Verwendung einer solchen Kollerpresse in einer gezogenen Vorrichtung für das Herstellen von Strohpellets direkt am Feld.

Nachteilig am Stand der Technik ist, dass der Antrieb der Kollerpresse unterhalb der Matrize liegt und oberhalb mit der Matrize mit dem Kollerkopf gekoppelt ist. Zum Wechseln der Matrize ist es also erforderlich, zuerst den Kollerkopf zu entfernen. Dies ist an sich schon eine zeitaufwendige Angelegenheit und wird dadurch erschwert, dass der Kollerkopf im Zuführtrichter der Kollermühle rotiert, was insbesondere bei Anlagen mit automatischen Zuführsystemen bedeutet, dass oft der gesamte Zuführtrichter der Kollerpresse zusätzlich zu entfernen ist.

Weiters sind Flachmatrizenpressen bekannt, bei welchen die Koller nicht um die Königswelle rotieren und sich die Matrize mit der Königswelle dreht, wobei sich auch in diesem Fall der Antrieb der Königswelle unterhalb der Matrize befindet. Bei dieser Ausführung sind zwei Koller an einer gemeinsamen Welle gelagert, wobei die beiden Enden der Welle oberhalb der Matrize im Gehäuse des Einfülltrichters fixiert sind. Zum Wechseln der Matrize ist es notwendig den Einfülltrichter mit den Kollern zu entfernen und nachfolgend die Kopplung der Matrize mit der Königswelle zu lösen, was wiederum eine relativ zeitaufwendige Tätigkeit ist.

Die DE2714614A1 zeigt eine Kollerpresse gemäß dem Oberbegriff des Anspruchs 1, welche eine obenliegende Antriebswelle der Koller aufweist. Die Matrize ist unterhalb der Koller auf einzelnen Druckzylindern abgestützt. Durch die Verwendung eines Druckbegrenzungsventils kann ein Druck eingestellt werden, ab welchem die Matrize entgegen den Druckzylindern von den Kollern weggedrückt wird, um Beschädigungen durch harte Fremdkörper zu vermeiden. Nachteilig ist, dass lediglich der Anstelldruck der Matrize gesteuert werden kann, die Matrize aber nicht höhenverstellbar ist.

Die US2670697A zeigt eine Kollerpresse mit obenliegendem Antrieb der Koller. Eine Höhenverstellbarkeit der Matrize ist nicht gegeben.

Die US2075450A zeigt eine Kollerpresse mit obenliegendem Antrieb der Koller. Die Flachmatrize wird durch einen äußeren Sicherungsring gegen den unteren Gehäuseabschnitt der Kollerpresse fixiert. Zentral ist die Flachmatrize an einer Mutter abgestützt, welche auf einem Rohr, welches um die Antriebswelle der Kollerpresse angeordnet ist, aufgeschraubt ist. Eine höhenverstellbare Gegendruckplatte, welche im unteren Gehäuseabschnitt der Kollerpresse höhenverstellbar gehalten ist, sodass durch Höhenverstellung der Gegendruckplatte im unteren Gehäuseabschnitt der Abstand zwischen der Flachmatrize und den Kollerrollen einstellbar ist, ist nicht vorhanden.

Die US2764952A zeigt eine Kollerpresse mit obenliegendem Antrieb der Koller. Die Flachmatrize wird durch einen äußeren Sicherungsring gegen den unteren Gehäuseabschnitt der Kollerpresse fixiert. Eine höhenverstellbare Gegendruckplatte, welche im unteren Gehäuseabschnitt der Kollerpresse höhenverstellbar gehalten ist, sodass durch Höhenverstellung der Gegendruckplatte im unteren Gehäuseabschnitt der Abstand zwischen der Flachmatrize und den Kollerrollen einstellbar ist, ist nicht vorhanden.

Die US2065141A zeigt eine Kollerpresse mit obenliegendem Antrieb der Koller. Die Flachmatrize wird durch einen äußeren Sicherungsring gegen den unteren Gehäuseabschnitt der Kollerpresse fixiert. Eine höhenverstellbare Gegendruckplatte, welche im unteren Gehäuseabschnitt der Kollerpresse höhenverstellbar gehalten ist, sodass durch Höhenverstellung der Gegendruckplatte im unteren Gehäuseabschnitt der Abstand zwischen der Flachmatrize und den Kollerrollen einstellbar ist, ist nicht vorhanden.

Nach dem Stand der Technik ist es daher üblich eine Kollerpresse mit einer Matrize auszustatten, welche auf ein bestimmtes Material ausgelegt ist und nachfolgend nur solches Material zu verarbeiten, welches sich mit dieser speziellen Matrize verarbeiten lässt.

Insbesondere bei mobilen fahrbaren oder gezogenen Pelletiervorrichtungen, welche das zu pelletierende Material direkt vom Feld bzw. von der Wiese aufnehmen, ist die Zugänglichkeit der Matrize von oben oft nicht gegeben und ein Wechsel der Matrize vor Ort schwierig bis kaum möglich. Da die Eigenschaften, insbesondere hinsichtlich Feuchtegehalt, des vor Ort aufzunehmenden und zu pelletierenden Materials oft nicht den Anforderungen der Matrize entsprechen oder schwanken können, wurden Vorrichtungen entwickelt, welche das aufgenommene Material an die Matrize anpassen. Dabei ist es bekannt, beispielsweise aus der DE4201410A1 und der DE4326849A1 dem aufgenommenen Material Feuchtigkeit in Form von Wasser zuzuführen oder eine Trocknung bzw. Erhitzung des Materials vor dem Pelletieren durchzuführen, oder gar Zusätze wie beispielsweise Melasse zuzuführen. Für den Fall, dass mit mobilen fahrbaren oder gezogenen Pelletiervorrichtungen nacheinander unterschiedliche Materialien pelletiert werden sollen, beispielsweise zuerst Stroh und danach Heu, scheint ein mühsamer Matrizenwechsel dennoch unausweichlich.

Die der Erfindung zu Grunde liegende Aufgabe besteht darin, eine Kollerpresse mit Flachmatrize zur Herstellung von Pellets bereit zu stellen, welche eine rasche Anpassung des Abstands der Matrize zu den Kollern und/oder eine rasche und einfache Zugänglichkeit der Matrize bzw. einen raschen und einfachen Wechsel der Matrize ermöglicht. Insbesondere soll diese Kollerpresse in mobilen fahrbaren oder gezogenen Pelletiervorrichtungen einsetzbar sein, um eine rasche Anpassung der Matrize an das zu pelletierende Material zu ermöglichen.

Für das Lösen der Aufgabe wird eine Kollerpresse gemäß Anspruch 1, eine Verwendung einer Kollerpresse gemäß Anspruch 12 und ein Verfahren zum Wechseln der Matrize der Kollerpresse gemäß Anspruch 14 vorgeschlagen.

Der Antrieb der Kollerpresse ist oberhalb der Flachmatrize angeordnet und der Kollerkopf ist somit durch die von oben herab ragende Königswelle angetrieben, wobei die Flachmatrize von unten durch eine höhenverstellbare Gegendruckplatte abgestützt wird. Bevorzugt kann die Flachmatrize durch Absenken der Gegendruckplatte zugänglich gemacht werden.

Die Aufgabe wird insbesondere gemäß Anspruch 1 durch eine Kollerpresse zur Herstellung von Pellets gelöst, bei welcher ein Kollerkopf mit zumindest zwei Kollerrollen oberhalb einer Flachmatrize in einem Gehäuse rotiert, wobei der Antrieb des Kollerkopfes durch eine Königswelle erfolgt, die oberhalb des Kollerkopfes gelagert ist und die Flachmatrize von einer unterhalb dieser vorliegenden höhenverstellbaren Gegendruckplatte abgestützt ist, wobei die Gegendruckplatte in einem unteren Gehäuse der Kollerpresse vorliegt, wobei durch Höhenverstellung der Gegendruckplatte der Abstand zwischen der Flachmatrize und den Kollerrollen einstellbar ist und wobei die Gegendruckplatte einen zylindrischen Bereich mit einem Gewinde aufweist, der mit einem Innengewinde eines rohrförmigen Abschnitts des unteren Gehäuses in Eingriff ist..

Vorteilhaft daran ist, dass die Königswelle oberhalb der Matrize gelagert bzw. in der Vorrichtung gehalten ist und der Kollerkopf an der Königswelle gelagert bzw. gehalten ist, sodass der Abstand zwischen Koller und Matrize durch Höhenverstellung der Gegendruckplatte einstellbar ist. Zudem verbleiben beim Absenken der Gegendruckplatte die Königswelle und der Kollerkopf in der Vorrichtung, sodass die Matrize rasch zugänglich wird.

Die Gegendruckplatte ist dabei bevorzugt über ein höhenverstellbares Element am Gehäuse, insbesondere einem ausschwenkbaren Teil des Gehäuses der Vorrichtung befestigt. Das höhenveränderliche Element liegt bevorzugt in Form eines Kolbens vor, insbesondere in Form eines Hydraulikzylinders oder einer Gasdruckfeder. Alternativ oder zusätzlich kann auch ein Gelenkarm oder ein Scherenhub eingesetzt werden. Weiters könnten Linearantriebe wie Spindelantriebe verwendet werden.

Bevorzugt wird die Matrize bzw. die Gegendruckplatte in der Arbeitsposition durch ein mechanisches Arretierelement fixiert, sodass diese im Betrieb keine Höhenverstellung aufgrund des höhenveränderlichen Elements erfahren kann. Das mechanische Arretierelement liegt bevorzugt in Form eines Schnellverschlusses vor, beispielsweise in Form von Spannhebeln oder einer Verbindungschelle (v-Bandschelle). Ein mechanisches Arretierelement ist vorteilhaft, da sich das höhenveränderliche Element in Form des Hydraulikzylinders bei Abfallen des Hydraulikdrucks ungewollt absenken könnte. Die Gegendruckplatte ist in einem unteren Gehäuseabschnitt der Kollerpresse angeordnet, wobei dieser untere Gehäuseabschnitt im Betrieb an einem oberen Gehäuseabschnitt der Kollerpresse anliegt und durch das Arretierelement gegen diesen fixiert ist. Wenn beide Gehäuseabschnitte rohrförmig ausgeführt sind, erfolgt dies bevorzugt durch besagte Verbindungschelle. Die beiden rohrförmigen Gehäuseabschnitte liegen bevorzugt mit demselben Innen- und Außendurchmesser und koaxial zueinander vor.

Die Gegendruckplatte ist im unteren Gehäuseabschnitt der Kollerpresse höhenverstellbar gehalten, sodass durch Höhenverstellung der Gegendruckplatte im unteren Gehäuseabschnitt der Abstand zwischen der Flachmatrize und den Kollern einstellbar ist.

Bevorzugt ist die Gegendruckplatte eine Scheibe, welche am Umfangsbereich mit einem Gewinde versehen ist, wobei der untere Gehäuseabschnitt ein Rohr ist, welches mit einem Innengewinde versehen ist. Durch Rotation des Rohres um die Gegendruckplatte, bzw. durch Rotation der Gegendruckplatte im Rohr, kann die vertikale Position der Gegendruckplatte und somit die vertikale Position der Flachmatrize im Gehäuse der Kollerpresse verändert werden. Diese Höhenverstellung der Gegendruckplatte im Gehäuse ist insbesondere auch während des Betriebs möglich.

Bevorzugt weist die Vorrichtung einen Abschneider auf, welcher unterhalb der Flachmatrize rotiert. Bevorzugt ist der Abschneider durch die Königswelle angetrieben, wozu die Königswelle durch eine zentrale Öffnung der Flachmatrize ragt.

Bevorzugt ist der Abschneider über ein Planetengetriebe mit der Königswelle gekoppelt, wodurch die feststehenden Planetenträger eine Abstützung der Flachmatrize ermöglichen. Die Abstützung kann dabei durch die Planetenträger selbst erfolgen oder durch zusätzliche Abstützungselemente, welche zwischen den Planetenrädern durch das Planetengetriebe ragen. Bevorzugt wird die erfindungsgemäße Kollerpresse in oder mit einer mobilen selbstfahrenden oder gezogenen Maschine verwendet, welche das zu pelletierende Material vom Boden aufnimmt, wobei das aufgenommene zu pelletierende Material durch die Kollerpresse zu Pellets verpresst wird. Die Maschine kann dabei das zu pelletierende Material lediglich aufnehmen, oder dieses abschneiden und aufnehmen.

Bevorzugt wird die Kollerpresse durch Wechseln der Flachmatrize an das aufgenommene zu pelletierende Material angepasst wird, sodass sich dieses ohne Zugabe von Wasser oder Bindemitteln, wie beispielsweise Melasse oder Öl zu Pellets verpressen lässt und die Flachmatrize beim Pelletieren eine Betriebstemperatur von über 90° C erreicht.

Die Erfindung und weitere erfindungsgemäße Ausführungsvarianten werden an Hand von Zeichnungen veranschaulicht:
- Fig. 1:: zeigt schematisch den Aufbau einer ersten Ausführungsvariante der erfindungsgemäßen Kollerpresse.
- Fig. 2:: zeigt schematisch den Aufbau des unteren Teils der ersten Ausführungsvariante der erfindungsgemäßen Kollerpresse im geschlossenen Zustand.
- Fig. 3:: zeigt schematisch den Aufbau des unteren Teils der ersten Ausführungsvariante der erfindungsgemäßen Kollerpresse im geöffneten Zustand.
- Fig. 4:: zeigt schematisch die Gegendruckplatte und den Abschneider der ersten Ausführungsvariante der erfindungsgemäßen Kollerpresse.
- Fig. 5:: zeigt schematisch den Aufbau des unteren Teils einer zweiten besonders bevorzugten Ausführungsvariante der erfindungsgemäßen Kollerpresse im geöffneten Zustand.

In Fig. 1 ist der Gesamtaufbau einer beispielhaften Ausführungsvariante der erfindungsgemäßen Kollerpresse 1 gezeigt. Das Formen der Pellets erfolgt durch die Presskanäle der Flachmatrize 2, indem das zu verpressende Material durch die rotierenden, umlaufenden Kollerrollen 3 durch die Presskanäle der Flachmatrize 2 gepresst wird. Die Flachmatrize 2 steht dabei fest und die Kollerrollen 3 rotieren um die Königswelle 4. Dazu ist der Kollerkopf über eine Konusverbindung spielfrei mit der Königswelle 4 gekoppelt. Der Kollerkopf weist mehrere, bevorzugt zwei bis vier Kollerwellen auf, welche sich horizontal erstrecken und an welchen die Kollerrollen 3 drehbar gelagert sind. Wird der Kollerkopf in Rotation versetzt, rollen die Kollerrollen 3 auf der Flachmatrize 2, bzw. am zu verpressenden Material, ab. Diese Funktionsweise ist nach dem Stand der Technik bekannt.

Der Antrieb der Königswelle 4 erfolgt von oben, wobei dies wie dargestellt über ein Schneckengetriebe 5 erfolgen kann, das von einem Motor 6 angetrieben wird. Zwischen Motor 6, welcher beispielsweise ein Verbrennungs-, Elektro-, oder Hydraulikmotor sein kann, und Schneckengetriebe 5 können weitere Kraftübertragungselemente wie Zahnradgetriebe oder Riementriebe angeordnet sein. Das Gehäuse des obenliegenden Schneckengetriebes 5 ist gegenüber dem Gehäuse 7 der Kollerpresse 1 abgedichtet.

Das Gehäuse 7 weist zumindest eine Öffnung auf, durch welche Material in die Kollerpresse 1 eingespeist werden kann, bevorzugt automatisch durch eine Fördervorrichtung 8, beispielsweise in Form einer Förderschnecke oder eines Gebläses.

Falls das obere Ende des Gehäuse 7 geschlossen ist, zum Beispiel vollständig durch das Gehäuse des Getriebes abgedeckt ist, erfolgt die Materialzuführung bevorzugt seitlich durch mehrere Fördervorrichtungen 8 die über den Umfang des Gehäuses 7 verteilt angeordnet sind, um eine möglichst gleichmäßige Materialverteilung auf der Flachmatrize 2 zu erreichen.

Eine Neuheit der erfindungsgemäßen Kollerpresse 1 befindet sich im unteren Teil der Vorrichtung, welche in den Fig. 2 und 3 vergrößert dargestellt ist. Die Kollerpresse 1 weist ein unteres Gehäuse 9 auf, welches für den Matrizenwechsel absenkbar ist. Im Betriebszustand wird das untere Gehäuse 9 gegen das Gehäuse 7 der Kollerpresse 1 durch ein Arretierelement gedrückt bzw. gesichert. Das Arretierelement ist, wie in Fig. 3 dargestellt, bevorzugt eine ringförmige Verbindungsschelle 10, welche zwei beabstandete umlaufende Vorsprünge aufweist. Ein Vorsprung der Verbindungsschelle 10 ist in Eingriff mit einem umlaufenden Vorsprung des Gehäuses 7 und der andere Vorsprung der Verbindungsschelle 10 ist in Eingriff mit einem umlaufenden Vorsprung des unteren Gehäuses 9. Dazu sind das untere Gehäuse 9 und das Gehäuse 7 zumindest im Bereich der Verbindungschelle rohrförmig ausgebildet und weisen wie dargestellt je eine umlaufende Nut auf oder alternativ je einen umlaufenden verbreiterten Bereich auf, z.B. in Form eines Flansches. Die Verbindungschelle 10 ist verkleinert und schematisch in Fig. 3 von oben dargestellt. Die Verbindungschelle 10 lässt sich schnell durch Betätigung des dargestellten Hebels öffnen und schließen.

Wie in Fig. 2 zu erkennen ist, ist durch die Verbindungsschelle 10 das untere Gehäuse 9 in seiner horizontalen und vertikalen Position fixiert, kann aber um seine Achse gedreht werden.

Im unteren Gehäuse 9 ist die Gegendruckplatte 11 aufgenommen, welche die Flachmatrize 2 abstützt. Zwischen der Gegendruckplatte 11 und der Flachmatrize 2 befindet sich bevorzugt ein Abschneider 12, welcher die aus der Flachmatrize 2 austretenden Materialstränge bei Erreichen einer gewissen Länge ablängt. Bevorzugt ist der Abschneider 12 höhenverstellbar ausgeführt, um die maximale Länge der hergestellten Pellets einstellen zu können.

Die Gegendruckplatte 11 ist mit einem Hydraulikzylinder 13, oder einem anderen höhenveränderlichen Element, drehfest verbunden. Der Hydraulikzylinder 13 ist an einem Träger 14 angebracht, welcher bezüglich des Gehäuses 7 einen festen Abstand aufweist. Der Träger 14 ist bevorzugt um eine senkrechte Achse schwenkbar mit der Vorrichtung verbunden. Wie in Fig. 1 und 2 dargestellt drückt der Hydraulikzylinder 13 das untere Gehäuse 9 gegen das obere Gehäuse 7. Alternativ kann das höhenverstellbare Element auch als Dämpfer oder Gasdruckfeder ausgeführt sein, um die Abwärtsbewegung des unteren Gehäuses 7 nach Öffnen des Schnellverschlusses bzw. der Verbindungsschelle 10 zu bremsen, und gegebenenfalls die Aufwärtsbewegung zu unterstützen, sodass das untere Gehäuse 9 zum erneuten Anlegen der Verbindungsschelle 10 nicht manuell gegen das Gehäuse 7 gehalten werden muss.

In Fig. 3 ist die Kollerpresse 1 mit abgesenktem unteren Gehäuse 9 dargestellt, wobei das untere Gehäuse 9 nun mit dem Träger 14 unter dem oberen Gehäuse 7 herausgeschwenkt werden kann, um eine bessere Zugänglichkeit der Flachmatrize 2 zu erreichen. Wie dargestellt ist der Kollerkopf weiter am Verbindungkonus der Königswelle 4 gehalten und wird somit nicht mit abgesenkt.

Wie in den Fig. 2-4 zu erkennen ist, liegt die Gegendruckplatte 11 mit kreisförmigem Umfang vor und ist an ihrer Mantelfläche mit einem Gewinde 15 versehen, welches mit einem Gewinde an der Innenseite des rohrförmigen unteren Gehäuses 9 in Eingriff ist. Durch Rotation des unteren Gehäuses 9 um die Gegendruckplatte 11 kann die vertikale Position der Gegendruckplatte 11 im unteren Gehäuse 9 geändert werden und somit der Abstand zwischen der Flachmatrize 2 und den Kollerrollen 3. Dies ist auch im Betrieb bzw. bei geschlossener Vorrichtung möglich, da das untere Gehäuse 9 auch bei geschlossener Verbindungsschelle 10 um die Gegendruckplatte 11 drehbar ist. Durch Drehung des unteren Gehäuses 9 wird dabei der Kolben des Hydraulikzylinders 13 weiter in diesen hineingedrückt oder weiter herausgezogen.

In Fig. 4 sind die Gegendruckplatte 11 und der Abschneider 12 im Detail, in Schnittansicht von der Seite und von oben dargestellt. In der Ansicht von oben ist die Grundfläche der Gegendruckplatte 11 dunkel dargestellt, um die Bauteile besser unterscheidbar zu machen.

Bei bekannten Kollerpressen mit untenliegendem Antrieb wird der Abschneider von der Königswelle direkt angetrieben.

Auch bei der gegenständlichen Erfindung ist es vorteilhaft, wenn der Abschneider 12 von der Königswelle 4 angetrieben wird, anstelle einen eigenen untenliegenden Antrieb für den Abschneider 12 vorzusehen.

Um den Abschneider 12 schnell lösbar mit der Königswelle 4 zu koppeln und zudem eine zentrale Abstützung der Flachmatrize 2 zu ermöglichen, ist vorgesehen die Kopplung der Königswelle 4 mit dem Abschneider 12 mit einem Planetengetriebe herzustellen. Das zentrale Sonnenrad wird durch das untere Ende der Königswelle 4 gebildet. Mit dem Sonnenrad sind bevorzugt drei Planetenräder 16 in Eingriff, welche je um einen feststehenden Planetenträger 17 rotieren. Der Abschneider 12 selbst weist das Hohlrad auf, welches außen um die Planetenräder 16 umläuft und somit um die Achse der Königswelle 4 rotiert. Die Planetenträger 17 sind fest mit der Gegendruckplatte 11 verbunden und dienen als Abstützung für die Flachmatrize 2. Die Flachmatrize 2 ist somit zentral an drei Punkten abgestützt, nämlich durch das von den Planetenträgern 17 gebildete Dreibein. Bevorzugt weist die Flachmatrize 2 Bohrungen auf, in welche die Planetenträger 17 ragen. Bevorzugt weisen die Planetenträger 17 dazu am oberen Ende jeweils einen Zapfen auf, welcher mit einem geringeren Durchmesser vorliegt und so eine ringförmige Auflagefläche bildet. Wenn die Planetenträger 17 in Bohrungen der Flachmatrize 2 ragen ist diese gegen Verdrehung gesichert.

Alternativ ist es natürlich möglich weitere oder andere Auflagepunkte bzw. Flächen für die Flachmatrize 2 vorzusehen, beispielsweise im Umfangbereich der Gegendruckplatte 11, außerhalb der Reichweite des Abschneiders 12, beispielsweise im ringförmigen Bereich der Gegendruckplatte 11, welcher um die Öffnungen 18 vorliegt. Die Öffnungen 18 dienen als Auslassöffnungen, damit die hergestellten Pellets nach unten durch Gegendruckplatte 11 fallen können, von wo sie bevorzugt durch eine nicht dargestellte Fördervorrichtung in einen Behälter gefördert werden.

Die Planetenräder 16 können mitsamt dem Hohlrad also dem Abschneider 12 entlang der Planetenträger 17 höhenverstellbar sein. Alternativ können die Planetenräder 16 als breitere Walzen ausgebildet sein und das Hohlrad also der Abschneider 12 entlang der Planetenräder 16 höhenverstellbar sein. Alternativ können die als Balken dargestellten Messer des Abschneiders 12 höhenverstellbar am Hohlrad befestigt sein.

Wie in Fig. 3 am besten zu erkennen ist, ragt die Königswelle 4 durch eine zentrale Öffnung der Flachmatrize 2, welche ausreichend gegen Materialeintritt abgedichtet ist. Das Koppeln oder Entkoppeln der Planetenräder 16 mit dem Sonnenrad der Königswelle 4 erfolgt automatisch beim vertikalen Anheben oder Absenken der Gegendruckplatte 11 mit dem Hydraulikzylinder 13.

In Fig. 5 sind einige besonders bevorzugte Ausführungsvarianten bzw. besonders bevorzugte Details des unteren Teils der erfindungsgemäßen Vorrichtung gezeigt, wobei eine bevorzugte Ausführung des Verstellmechanismus des Abschneiders 12 dargestellt ist. Bei dieser Variante sind die Planetenräder 16 walzenförmig ausgeführt, sodass sich deren Verzahnung über den gesamten Verstellbereich des Abschneiders 12 erstreckt. Der Abschneider 12 ist als flacher Ring mit Innenverzahnung ausgeführt, von dem bevorzugt 2 oder mehr längliche Schneiden weg ragen. Die Höhenverstellung erfolgt mittels mehrerer Ringe 19, welche jeweils wahlweise oberhalb oder unterhalb des Abschneiders 12 platziert werden können. Für eine feine Einstellbarkeit können Ringe 19 mit unterschiedlichen Dicken vorliegen. Das Tauschen der Ringe 19 kann im geöffneten Zustand der Vorrichtung und bei abgenommener Flachmatrize 2 erfolgen.

Eine weitere bevorzugte Ausführungsvariante betrifft eine verdrehungsfeste Verbindung des oberen Gehäuses 7 und des unteren Gehäuses 9, was wie dargestellt durch zumindest zwei Bolzen 20 realisiert werden kann, die vom unteren Gehäuse 9 in Bohrungen des oberen Gehäuses 7 ragen.

Eine weitere bevorzugte Ausführungsvariante betrifft eine verdrehungsfeste Verbindung der Flachmatrize 2 mit der Gegendruckplatte 11, was wie dargestellt durch zumindest zwei, beispielsweise drei Bolzen 21 realisiert werden kann, die von der Gegendruckplatte 11 in Bohrungen der Flachmatrize 2 ragen.

Eine weitere bevorzugte Ausführungsvariante betrifft eine automatisierte Höhenverstellung der Gegendruckplatte 11 im unteren Gehäuse 9, wobei das untere Gehäuse 9 verdrehungsfest mit dem oberen Gehäuse 7 verbunden ist. Dazu weist die Gegendruckplatte 11 in ihrem unteren Umfangsabschnitt, unterhalb des Gewindes 15 eine Verzahnung 22, bevorzugt ein Schneckenrad, auf, über welche die Gegendruckplatte 11 mittels einer Schneckenwelle 23 gedreht werden kann. Die Schneckenwelle 23 ist bevorzugt durch einen Ölmotor oder Elektromotor angetrieben. Je nach Drehrichtung der Schneckenwelle 23 wird die Gegendruckplatte 11 über das in das Innengewinde des unteren Gehäuses 9 eingreifende Gewinde 15 nach oben oder unten bewegt. Alternativ kann die Verzahnung 22 als Zahnrad vorliegen, wobei dieses anstelle der Schneckenwelle 23 durch ein Zahnrad angetrieben ist. Bei dieser Variante ist die Gegendruckplatte 11 drehbar mit dem höhenveränderlichen Element, beispielsweise dem Hydraulikzylinder 13, verbunden. Alternativ kann das höhenveränderliche Element, beispielsweise der Hydraulikzylinder 13, am unteren Gehäuse 9 ansetzen. Die Verstellvariante mit Schneckenantrieb bzw. Zahnradantrieb der Gegendruckplatte 11 ist vorteilhaft, da beim Verstellen im Betrieb hohe Kräfte zu überwinden sind. Eine solche erfindungsgemäße mechanische Verstellung ist daher, und unter anderem auch aufgrund der Ausfallsicherheit, insbesondere vorteilhaft gegenüber den üblichen Hydraulikmuttern, welche bei bekannten Kollerpressen zum Einsatz kommen.

Eine weitere bevorzugte Ausführungsvariante sieht vor, dass die Gegendruckplatte 11 eine äußere Auflagefläche 24 aufweist, welche bevorzugt ringförmig ist und auf welcher die scheibenförmige Flachmatrize 2 in ihrem Umfangsbereich aufliegt. Bevorzugt ragen von der äußeren Auflagefläche 24 die Bolzen 21 empor. Das Gewinde 15 kann sich bis zur äußeren Auflagefläche 24 erstrecken, oder unterhalb beabstandet zu dieser enden.

Eine weitere bevorzugte Ausführungsvariante sieht vor, dass die Gegendruckplatte 11 eine innere Auflagefläche 25 aufweist, welche bevorzugt ringförmig ist und auf welcher die scheibenförmige Flachmatrize 2 zentral aufliegt. Die innere Auflagefläche 25 weist zentral eine Öffnung für die Königswelle 4 auf, wobei diese Öffnung vollständig durch die Gegendruckplatte 11 bis zu deren unteren Ende verlaufen kann. Der äußere Ring der Gegendruckplatte 11 und der innere Ring bzw. der innere Abschnitt der Gegendruckplatte 11 sind durch mehrere, beispielsweise wie dargestellt sechs, Stege 26 verbunden, zwischen welchen die Öffnungen 18 verlaufen.

Bevorzugt weist die Gegendruckplatte 11 sowohl eine innere Auflagefläche 25 als auch eine äußere Auflagefläche 24 auf, sodass die Flachmatrize 2 an ihrem Umfangsbereich und zentral auf der Gegendruckplatte 11 aufliegt.

Bevorzugt liegt die Flachmatrize 2 auf den Auflageflächen 24 und/oder 25 lediglich auf und ist durch Bolzen 21 gegen Verdrehung gesichert. Dies ist vorteilhaft, da für den Wechsel die Flachmatrize 2 lediglich abzuheben ist und keine Schrauben oder sonstige Befestigungselemente an der Flachmatrize 2 gelöst werden müssen.

Im Rahmen des fachmännischen Handelns können die unterschiedlichen zu den Fig. 1-4 und Fig. 5 beschriebenen erfindungsgemäßen Ausführungsvarianten beliebig ausgetauscht bzw. ergänzt werden. So kann beispielsweise die äußere Auflagefläche 24 bei der Ausführungsvariante der Fig. 1-4 ergänzt werden, indem die Gegendruckplatte 11 anschließend an das Gewinde 15 hohlzylindrisch nach oben verlängert wird. Die innere Auflagefläche 25 kann beispielsweise ergänzt werden, indem auf den Planententrägern 17, eine Ringscheibe befestigt wird, oder die Ringscheibe zwischen den Planetenrädern 16 mit der Gegendruckplatte 11 verbunden ist. Bei der Ausführungsvariante der Fig. 1-4 könnte beispielsweise das untere Gehäuse 9 mit einer Verzahnung bzw. einem Schneckenrad versehen werden und durch ein Zahnrad bzw. eine Schneckenwelle gedreht werden, analog zur Gegendruckplatte 11 der Fig. 5.

Die beschriebenen besonders bevorzugten Ausführungsvarianten gemäß Fig. 1-4 und Fig. 5 der gegenständlichen Erfindung zeichnen sich dadurch vorteilhaft aus, dass sie
- durch den Schnellverschluss und die Absenkung eine schnelle Zugänglichkeit der Flachmatrize 2 ermöglichen,
   - wobei durch das Ausschwenken des unteren Gehäuses 9 mit dem Träger 14 die Zugänglichkeit noch verbessert wird;
- durch die Höhenverstellung der Gegendruckplatte 11 im unteren Gehäuse 9 eine Verstellung des Matrizen-Koller-Abstands während des Betriebs ermöglichen;
- durch das Planetengetriebe die Kopplung des Abschneiders 12 mit der Königswelle 4 und eine zentrale Abstützung der Flachmatrize 2 ermöglichen,
   - wobei durch Höhenverstellung eines oder mehrerer der Elemente des Planetengetriebes beziehungsweise der Messer des Abschneiders 12 die Pelletlänge einstellbar ist.

Eine bevorzugte erfindungsgemäße Verwendung der erfindungsgemäßen Vorrichtung besteht darin, von einer fahrenden oder gezogenen Maschine frisch aufgenommenes Material (z.B. Pflanzen oder Pflanzenbestandteile) in einem Schritt direkt vor Ort zu Pellets zu verarbeiten.

Besonders bevorzugt wird die erfindungsgemäße Vorrichtung als mobile Pelletiervorrichtung, insbesondere als Pelletiervorrichtung in einer fahrbaren oder gezogenen Maschine, insbesondere Erntemaschine, verwendet, da die Vorteile der gegenständlichen Erfindung bei der Pelletierung von direkt vom Feld aufgenommenem Erntegut besonders schwer wiegen.

Durch die erfindungsgemäße Vorrichtung ist es erstmals möglich die in der Erntemaschine verwendete Flachmatrize rasch an das momentane Erntegut anzupassen oder an den momentanen Zustand des Ernteguts anzupassen und nicht das Erntegut an die Flachmatrize anpassen zu müssen. Dadurch kann das Pelletieren am Feld bzw. auf der Wiese ohne das Zuführen von Zuschlagstoffen wie Wasser, Melasse oder Öl erfolgen, wodurch aufwendige Vorrichtungen zur Aufbereitung des Ernteguts in der Erntemaschine entfallen können und das Mitführen der Zuschlagstoffe unterbleiben kann.

Natürlich könnte man aber Vorrichtungen zum Zuführen von Zuschlagstoffen vorsehen, beispielsweise um weitere Nährstoffe für Futterpellets hinzuzugeben, beispielsweise Körner als Zuschlagstoff für Heupellets.

Eine bevorzugte erfindungsgemäße Verwendung der erfindungsgemäßen Vorrichtung besteht darin, von einer Erntemaschine frisch abgemähtes Getreide (z.B. Weizen, Hafer, Mais, Hirse...) zur Gänze (also Korn, Halme, Blätter, Spreu...) in einem Schritt direkt am Feld zu Futterpellets zu verarbeiten.

Eine weitere bevorzugte erfindungsgemäße Verwendung der erfindungsgemäßen Vorrichtung besteht darin, von einer Erntemaschine vom Boden aufgenommenes Schnittgut (z.B. Heu, Stroh, oder andere Pflanzenbestandteile, ganze Pflanzen oder andere Produkte bzw. Güter...) direkt am Feld bzw. auf der Wiese zu Pellets zu verarbeiten.

Erfindungsgemäß ist in der erfindungsgemäßen Vorrichtung jeweils eine solche Flachmatrize 2 eingelegt, die derart an das zu verpressende Material angepasst ist, dass das zu verpressende Material mit dem vorliegenden Feuchtigkeitsgehalt ohne Zuschlagstoffe pelletierbar ist und das Material beim Pressen durch die Presskanäle der Flachmatrize 2 eine Erwärmung auf ca. 100°C erfährt. Durch diese Erwärmung werden Milben und Bakterien abgetötet, wodurch die Pellets für die Fütterung, ohne Behandlung (Reinigung oder chemische Behandlung) des Erntegutes oder der Pellets selbst, bestens geeignet sind und wodurch auch der Proteinanteil der Futtermittel erhöht wird, was sich in einem höheren Nährwert von bis zu 30 % niederschlägt. Weiters verdampft durch die Erwärmung im Erntegut enthaltene Feuchtigkeit, was die Haltbarkeit der Pellets erhöht. Da die Erwärmung durch Wahl der richtigen Matrize veränderbar ist, kann die resultierende Erwärmung an den Feuchtigkeitsgehalt des Erntegutes angepasst werden. Bevorzugt beträgt die Temperatur des Materials beim pelletieren bzw. der Pellets unmittelbar nach dem Pelletieren zumindest 90 ° Celsius.

Bei der Verwendung der erfindungsgemäßen Vorrichtung in einer Erntemaschine ist dieser bevorzugt eine Zerkleinerungsvorrichtung und eine Dosiervorrichtung vorgeschalten, sodass die erfindungsgemäße Kollerpresse 1 möglichst gleichmäßig mit vorzerkleinertem Material versorgt wird. In der Zerkleinerungsvorrichtung erfolgt beispielsweise eine Zerkleinerung der Halme des Ernteguts auf eine Länge von ca. 20 mm, beispielsweise durch eine Strohmühle.

Bei der Verwendung der erfindungsgemäßen Vorrichtung in einer Erntemaschine ist dieser bevorzugt eine Abkühlvorrichtung für die heißen Pellets und ein Vorratsbehälter für die Pellets nachgeschalten.

Die jeweiligen in die erfindungsgemäße Vorrichtung einzusetzenden Flachmatrizen 2 weisen jeweils auf ein Material ausgelegte Presskanäle auf, wobei dies durch geeignete Dimensionierung der Einlaufkonusse der Presskanäle und der Presskanäle selbst, insbesondere deren Länge, erfolgt.

Natürlich können auch Flachmatrizen 2 mit unterschiedlichem Presskanaldurchmesser verwendet werden, um Pellets mit unterschiedlichem Durchmesser herstellen zu können. Auch in diesem Fall ist ein schneller Matrizenwechsel von Vorteil.

## Patentansprüche

1. Kollerpresse (1) zur Herstellung von Pellets, bei welcher ein Kollerkopf mit zumindest zwei Kollerrollen (3) oberhalb einer Flachmatrize (2) in einem Gehäuse (7) rotiert, wobei der Antrieb des Kollerkopfes durch eine Königswelle (4) erfolgt, die oberhalb des Kollerkopfes gelagert ist, wobei die Flachmatrize (2) von einer unterhalb dieser vorliegenden höhenverstellbaren Gegendruckplatte (11) abgestützt ist, wobei die Gegendruckplatte (11) in einem unteren Gehäuse (9) der Kollerpresse (1) vorliegt, welches im Betrieb mit einem mechanischen Arretierelement (10) gegen das Gehäuse (7) gesichert ist, wobei durch Höhenverstellung der Gegendruckplatte (11) der Abstand zwischen der Flachmatrize (2) und den Kollerrollen (3) einstellbar ist, **dadurch gekennzeichnet, dass** die Gegendruckplatte (11) einen zylindrischen Bereich mit einem Gewinde (15) aufweist, der mit einem Innengewinde eines rohrförmigen Abschnitts des unteren Gehäuses (9) in Eingriff ist.

2. Kollerpresse (1) nach Anspruch 1, **dadurch gekennzeichnet, dass** die Königswelle (4) oberhalb des Kollerkopfes im Gehäuse (7) gelagert ist und oberhalb dieser Lagerung mit einem Antrieb, bevorzugt über ein Schneckengetriebe (5), gekoppelt ist und zumindest eine Fördervorrichtung (8) für das zu pelletierende Material in das Innere des Gehäuses (7) mündet.

3. Kollerpresse (1) nach einem der Ansprüche 1 oder 2, **dadurch gekennzeichnet, dass** der Kollerkopf mit einer Konusverbindung spielfrei an der Königswelle (4) befestigt ist.

4. Kollerpresse (1) nach einem der Ansprüche 1 bis 3, **dadurch gekennzeichnet, dass** die Gegendruckplatte (11) in einem unteren Gehäuse (9) der Kollerpresse (1) vorliegt, welches im Betrieb mit einem mechanischen Schnellverschluss gegen das Gehäuse (7) gesichert ist, wobei die Gegendruckplatte (11) im unteren Gehäuse (9) höhenverstellbar ist.

5. Kollerpresse (1) nach einem der Ansprüche 1 bis 4, **dadurch gekennzeichnet, dass** die Gegendruckplatte (11) oder das untere Gehäuse (9) durch ein höhenverstellbares Element an einem Träger (14) abgestützt ist, durch welches die Gegendruckplatte (11) vertikal absenkbar ist.

6. Kollerpresse (1) nach einem der Ansprüche 1 bis 5, **dadurch gekennzeichnet, dass** die Königswelle (4) von oben durch eine zentrale Öffnung der Flachmatrize (2) hindurchragt und unterhalb der Flachmatrize (2) ein Abschneider (12) vorliegt, welcher mit der Königswelle (4) gekoppelt ist.

7. Kollerpresse (1) nach Anspruch 6, **dadurch gekennzeichnet, dass** der Abschneider (12) und die Königswelle (4) mit einem Planetengetriebe gekoppelt sind, wobei ein Abschnitt der Königswelle (4) das Sonnenrad bildet und die Planetenräder (16) an feststehenden mit der Gegendruckplatte (11) verbundenen Planetenträgern (17) drehbar gelagert sind und der Abschneider (12) das Hohlrad des Planetengetriebes aufweist.

8. Kollerpresse (1) nach einem der Ansprüche 1 bis 7, **dadurch gekennzeichnet, dass** das untere Gehäuse (9) und das Gehäuse (7) zumindest in ihrem Berührungsbereich rohrförmig ausgeführt sind und über einen Schnellverschluss in Form einer Verbindungsschelle (10) gegeneinander gesichert sind.

9. Kollerpresse (1) nach Anspruch 1, **dadurch gekennzeichnet, dass** die Gegendruckplatte (11) zur angetriebenen Höhenverstellung unterhalb des Gewindes (15) eine Verzahnung (22) aufweist, welche mit einer Schneckenwelle (23) in Eingriff ist.

10. Kollerpresse (1) nach einem der Ansprüche 1 bis 9, **dadurch gekennzeichnet, dass** die Gegendruckplatte (11) eine innere Auflagefläche (25) und eine äußere Auflagefläche (24) für die Matrize (2) bildet, sodass die Matrize (2) an ihrem Umfangsbereich und zentral auf der Gegendruckplatte (11) aufliegt und die Gegendruckplatte (11) Öffnungen (18) aufweist, durch welche von der Matrize (2) kommende Pellets die Gegendruckplatte (11) passieren können.

11. Kollerpresse (1) nach einem der Ansprüche 1 bis 10, **dadurch gekennzeichnet, dass** von der Gegendruckplatte (11) zumindest zwei Bolzen (21) in Öffnungen der Matrize (2) ragen, sodass die Matrize (2) verdrehungsfest auf der Gegendruckplatte (11) aufliegt.

12. Verwendung einer Kollerpresse (1) gemäß einem der Ansprüche 1 bis 11 in oder mit einer mobilen selbstfahrenden oder gezogenen Maschine, welche das zu pelletierende Material, insbesondere Mäh- oder Erntegut, vom Feld abschneidet und aufnimmt, oder das zu pelletierende Material vom Boden, insbesondere vom Feld oder von einer Wiese, aufnimmt, wobei das aufgenommene zu pelletierende Material durch die Kollerpresse (1) zu Pellets verpresst wird.

13. Verwendung gemäß Anspruch 12, **dadurch gekennzeichnet, dass** die Kollerpresse (1) durch Wechseln der Flachmatrize (2) an das aufgenommene zu pelletierende Material angepasst wird, sodass sich dieses ohne Zugabe von Wasser oder Bindemitteln, wie beispielsweise Melasse oder Öl zu Pellets verpressen lässt und die Flachmatrize (2) beim Pelletieren eine Betriebstemperatur von über 90° C erreicht.

14. Verfahren zum Wechseln einer Flachmatrize (2) einer Kollerpresse (1) zur Herstellung von Pellets, bei welcher ein Kollerkopf mit zumindest zwei Kollerrollen (3) oberhalb einer Flachmatrize (2) in einem Gehäuse (7) rotiert, wobei der Antrieb des Kollerkopfes durch eine Königswelle (4) erfolgt, die oberhalb des Kollerkopfes gelagert ist, wobei die Flachmatrize (2) von einer unterhalb dieser vorliegenden höhenverstellbaren Gegendruckplatte (11) abgestützt ist, wobei die Gegendruckplatte (11) in einem unteren Gehäuse (9) der Kollerpresse (1) vorliegt, welches im Betrieb mit einem mechanischen Arretierelement (10) gegen das Gehäuse (7) gesichert ist, **dadurch gekennzeichnet, dass** die Flachmatrize (2) durch Absenken der Gegendruckplatte (11) zugänglich gemacht wird.

## Claims

1. A roller press (1) for making pellets, wherein a roller head with at least two rollers (3) rotates above a flat die (2) within a housing (7), the roller head being driven by a master shaft (4) mounted above the roller head, the flat die (2) being supported by a height-adjustable support plate (11) present below the same, the support plate (11) being present within a lower housing (9) of the roller press (1), which is secured against the housing (7) using a mechanical locking member (10) during operation, the distance between the flat die (2) and the rollers (3) being adjustable by adjusting the height of the support plate (11), **characterised in that** the support plate (11) has a cylindrical area with a thread (15) in engagement with a female thread of a tubular section of the lower housing (9).

2. The roller press (1) of claim 1, **characterised in that** the master shaft (4) is mounted above the roller head within the housing (7) and coupled to a drive, preferably via a screw thread (5), above said mounting and **in that** at least one conveyor (8) for the material to be pelleted terminates inside the housing (7).

3. The roller press (1) of any one of claims 1 and 2, **characterised in that** the roller head is fixed to the master shaft (4) without any clearance using a cone joint.

4. The roller press (1) of any one of claims 1 to 3, **characterised in that** the support plate (11) is present within a lower housing (9) of the roller press (1), which is secured against the housing (7) using a mechanical quick fastener during operation, the support plate (11) being height-adjustable within the lower housing (9).

5. The roller press (1) of any one of claims 1 to 4, **characterised in that** the support plate (11) or the lower housing (9) is supported against a support (14) by a height-adjustable member, by which the support plate (11) can be vertically lowered.

6. The roller press (1) of any one of claims 1 to 5, **characterised in that** the master shaft (4) projects through a central opening of the flat die (2) from above and **in that** a cutter (12) coupled to the master shaft (4) is present below the flat die (2).

7. The roller press (1) of claim 6, **characterised in that** the cutter (12) and the master shaft (4) are coupled to a planetary gear, one section of the master shaft (4) forming the sun wheel and the planet pinions (16) being rotatably mounted to fixed planet supports (17) connected to the support plate (11), and the cutter (12) having the ring wheel of the planetary gear.

8. The roller press (1) of any one of claims 1 to 7, **characterised in that** the lower housing (9) and the housing (7) are designed to be tubular at least in their contact area and secured against one another via a quick fastener in the shape of a connector clip (10).

9. The roller press (1) of claim 1, **characterised in that** the support plate (11) has a gearing (22) in engagement with a screw shaft (23) below the thread (15) for driven height adjustment.

10. The roller press (1) of any one of claims 1 to 9, **characterised in that** the support plate (11) forms an inner support face (25) and an outer support face (24) for the die (2) such that the die (2) is circumferentially and centrally supported on the support plate (11), and **in that** the support plate (11) has openings (18), through which pellets coming from the die (2) can pass the support plate (11).

11. The roller press (1) of any one of claims 1 to 10, **characterised in that** at least two pins (21) project from the support plate (11) into openings of the die (2) such that the die (2) is non-twistingly supported on the support plate (11).

12. Use of a roller press (1) according to any one of claims 1 to 11 in or with a mobile, self-driving or pulled machine, which cuts and picks up from the field the material to be pelleted, in particular mowed or harvested material, or picks up the material to be pelleted from the ground, in particular from the field or from a meadow, wherein the picked-up material to be pelleted is compressed into pellets by the roller press (1).

13. The use of claim 12, **characterised in that** the roller press (1) is adapted to the picked-up material to be pelleted by changing the flat die (2) such that it can be compressed into pellets without the addition of water or binders such as molasses or oil, for example, and that the flat die (2) reaches an operating temperature above 90°C during pelleting.

14. A method of changing a flat die (2) of a roller press (1) for making pellets, wherein a roller head with at least two rollers (3) rotates above a flat die (2) within a housing (7), the roller head being driven by a master shaft (4) mounted above the roller head, the flat die (2) being supported by a height-adjustable support plate (11) present below the same, the support plate (11) being present within a lower housing (9) of the roller press (1), which is secured against the housing (7) using a mechanical locking member (10) during operation, **characterised in that** the flat die (2) is made accessible by lowering the support plate (11).

## Revendications

1. Presse à galets (1) pour la fabrication de granulés, dans laquelle une tête à galets avec au moins deux galets (3) tourne au-dessus d'une matrice plate (2) dans une boîte (7), la tête à galets étant entraînée par un arbre principal (4) monté au-dessus de la tête à galets, la matrice plate (2) étant soutenue par une plaque de contre-pression (11) réglable en hauteur au-dessous de la matrice plate (2), la plaque de contre-pression (11) étant présente dans une boîte inférieure (9) de la presse à galets (1), qui, pendant le fonctionnement, est fixée par rapport à la boîte (7) par un élément d'arrêt mécanique (10), la distance entre la matrice plate (2) et les galets (3) étant réglable par l'ajustement de la hauteur de la plaque de contre-pression (11), **caractérisée en ce que** la plaque de contre-pression (11) présente une partie cylindrique avec un filet (15) qui vient en prise avec un filet interne d'une section tubulaire de la boîte inférieure (9).

2. Presse à galets (1) selon la revendication 1, **caractérisée en ce que** l'arbre principal (4) est logé au-dessus de la tête à galets dans la boîte (7) et est couplé au-dessus de ce logement à un entraînement, de préférence via un engrenage à vis sans fin (5), et au moins un dispositif de transport (8) du matériau à granuler aboutit à l'intérieur de la boîte (7).

3. Presse à galets (1) selon l'une des revendications 1 ou 2, **caractérisée en ce que** la tête à galets est fixée sans jeu à l'arbre principal (4) par une connexion à cônes.

4. Presse à galets (1) selon l'une des revendications 1 à 3, **caractérisée en ce que** la plaque de contre-pression (11) est présente dans une boîte inférieure (9) de la presse à galets (1), qui, pendant le fonctionnement, est fixée par rapport à la boîte (7) par une fermeture rapide mécanique, la plaque de contre-pression (11) étant réglable en hauteur dans la boîte inférieure (9).

5. Presse à galets (1) selon l'une des revendications 1 à 4, **caractérisée en ce que** la plaque de contre-pression (11) ou la boîte inférieure (9) est supportée par un élément réglable en hauteur sur un support (14) au moyen duquel la plaque de contre-pression (11) peut être abaissée verticalement.

6. Presse à galets (1) selon l'une des revendications1 à 5, **caractérisée en ce que** l'arbre principale (4) s'étend par le haut à travers une ouverture centrale de la matrice plate (2) et un couteau (12) qui est couplé à l'arbre principal (4) se trouve en dessous de la matrice plate (2).

7. Presse à galets (1) selon la revendication 6, **caractérisée en ce que** le couteau (12) et l'arbre principal (4) sont couplés à un engrenage planétaire, une partie de l'arbre principal (4) formant la roue solaire et les roues planétaires (16) étant montées de manière pivotable sur des cages de transmission planétaire fixes (17) reliées à la plaque de contre-pression (11) et le couteau (12) comprenant la couronne de l'engrenage planétaire.

8. Presse à galets (1) selon l'une des revendications 1 à 7, **caractérisée en ce que** la boîte inférieure (9) et la boîte (7) sont tubulaires au moins dans leur domaine de contact et sont fixées l'un à l'autre par une fermeture rapide sous la forme d'une agrafe de serrage (10).

9. Presse à galets (1) selon la revendication 1, **caractérisée en ce que** la plaque de contre-pression (11) pour le réglage en hauteur entraîné sous le filet (15) présente une denture (22) qui vient en prise avec un arbre à vis (23).

10. Presse à galets (1) selon l'une des revendications 1 à 9, **caractérisée en ce que** la plaque de contre-pression (11) forme une surface d'appui intérieure (25) et une surface d'appui extérieure (24) pour la matrice (2) de sorte que la partie périphérique et le centre de la matrice (2) reposent sur la plaque de contre-pression (11), et la plaque de contre-pression (11) comporte des ouvertures (18) par lesquelles des granulés provenant de la matrice (2) peuvent passer la plaque de contre-pression (11).

11. Presse à galets (1) selon l'une des revendications 1 à 10, **caractérisée en ce qu'**au moins deux chevilles (21) saillissent de la plaque de contre-pression (11) dans des ouvertures de la matrice (2) de sorte que la matrice (2) repose sur la plaque de contre-pression (11) d'une manière résistante en torsion.

12. Utilisation d'une presse à galets (1) selon l'une des revendications 1 à 11 dans ou avec une machine mobile automotrice ou tractée qui coupe et ramasse la matière à granuler, en particulier la matière coupée ou récoltée, dans le champ, ou ramasse la matière à granuler du sol, en particulier du champ ou d'un pré, la matière à granuler ramassée étant pressée en granules par la presse à galets (1).

13. Utilisation selon la revendication 12, **caractérisée en ce que** la presse à galets (1) est adaptée à la matière à granuler ramassée en changeant la matrice plate (2), de sorte que celle-ci peut être pressée en granulés sans addition d'eau ou de liants, tels que de la mélasse ou de l'huile, et la matrice plate (2) atteint une température de fonctionnement supérieure à 90 °C pendant la granulation.

14. Procédé de changement d'une matrice plate (2) d'une presse à galets (1) pour la fabrication de granulés, dans laquelle une tête à galets avec au moins deux galets (3) tourne au-dessus d'une matrice plate (2) dans une boîte (7), la tête à galets étant entraînée par un arbre principal (4) monté au-dessus de la tête à galets, la matrice plate (2) étant soutenue par une plaque de contre-pression (11) réglable en hauteur au-dessous de la matrice plate (2), la plaque de contre-pression (11) étant présente dans une boîte inférieure (9) de la presse à galets (1), qui, pendant le fonctionnement, est fixée par rapport à la boîte (7) par un élément d'arrêt mécanique (10), **caractérisé en ce que** la matrice plate (2) est rendue accessible en abaissant la plaque de contre-pression (11).
